# FASCICULE DE BREVET EUROPEEN

(11) **EP 0 566 447 B1**
(45) Date de publication et mention de la délivrance du brevet: **31.07.1996**
(21) Numéro de dépôt: 93400850.9
(22) Date de dépôt: 02.04.1993
(51) Int. Cl.: E05B 65/08

(54) **Dispositif de verrouillage à au moins un point de condamnation**
Verriegelungsvorrichtung mit mindestens einem Riegel
Locking device with at least one lock bolt

(30) Priorité: 10.04.1992 FR 9204389
(43) Date de publication de la demande: 20.10.1993
(73) Titulaire: STREMLER, F-80860 Nouvion-en-Ponthieu (FR)
(72) Inventeur: Japy Senechal, Dominique, F-92200 Neuilly Sur Seine (FR)
(74) Mandataire: Boutin, Antoine

(56) Documents cités:
- FR-A- 2 416 325
- FR-A- 2 432 076
- GB-A- 1 133 120
- GB-A- 1 498 849
- GB-A- 2 151 690
- GB-A- 2 168 748
- GB-A- 2 211 882
- US-A- 2 990 208

## Description

L'invention concerne un dispositif de verrouillage à au moins un point de condamnation.

Les dispositifs de verrouillage selon l'invention sont particulièrement adaptés au verrouillage de fenêtres, portes, portes-tenétres coulissantes ou analogues construits par assemblage de profilés, notamment de profilés en aluminium.

De telles fenêtres, portes, portes-fenêtres coulissantes sont généralement munies de serrures encastrées dans l'épaisseur de la porte, appliquées et retenues sur le chant des fenêtres ou analogues par une pièce plate, allongée, sensiblement rectangulaire couramment appelée têtière.

On connaît, notamment d'après le document GB-2 151 690A, des serrures à têtière pour portes coulissantes fabriquées par assemblage de profilés en aluminium.

Le logement d'une serrure de type connu, notamment d'après le document GB-2 151 690A, est découpé ou fraisé sur le chant du profilé en aluminium, de manière à y insérer la serrure, et fixer la têtière sur le chant du profilé par exemple par vissage.

Les dimensions de ces serrures sont relativement importantes et, comme le profilé servant au logement de la serrure est nécessairement de dimensions supérieures à celles de la serrure, il n'est actuellement pas possible d'utiliser ces serrures connues avec des profilés de faible dimension.

L'invention a pour objet un dispositif de verrouillage à au moins un point de condamnation pour fenêtres, portes, portes-fenêtres coulissantes ou analogues comportant au moins un profilé, comprenant :
- d'une part une serrure munie d'un organe de verrouillage et d'un premier moyen d'actionnement commandé par l'organe de verrouillage ; ladite serrure et ledit profilé étant traversés par ledit organe de verrouillage, tel qu'un barillet commandé par une clef susceptible d'être engagêe d'un côté ou de l'autre côté de la fenêtre ou porte ou porte-fenêtre coulissante ;
- d'autre part au moins un organe de condamnation ;
caractérisé en ce que la serrure est destinée à être montée à l'extérieur du profilé et à être fixée sur une première paroi du profilé ; en ce que le dispositif comprend un coffre destiné à être monté à l'intérieur du profilé et contenant un deuxième moyen d'actionnement ; en ce que le premier moyen d'actionnement est destiné à être supporté par la serrure à l'extérieur du profile et à traverser ladite première paroi du profilé pour coopérer avec une forme correspondante d'undit deuxième moyen d'actionnement ; en ce que cedit deuxième moyen d'actionnement est relié cinématiquement à l'organe de condamnation à travers une deuxième paroi du profilé pour produire un mouvement en translation ou en rotation du ou des organes de condamnation, et en ce que la liaison cinématique entre undit deuxième moyen d'actionnement intérieur au profilé et undit organe de condamnation est établie au moyen de lames d'actionnement aptes à coulisser sur la paroi de chant du profilé.

Selon d'autres caractéristiques de l'invention:
- l'organe de verrouillage condamne ou autorise le mouvement d'une commande manuelle du premier moyen d'actionnement ;
- le dispositif présente une têtière avec une forme en U encadrant la lame d'actionnement d'un organe de condamnation, de manière que ladite lame d'actionnement coulisse à l'intérieur de ladite forme en U ;
- la têtière filante présente une conformation déterminée pour permettre le coulissement libre des lames d'actionnement entre le champ du profilé et la têtière.

L'invention sera mieux comprise grâce à la description qui va suivre donnée à titre d'exemple non limitatif au regard des dessins annexés dans lesquels :
La Figure 1 représente une vue schématique en perspective éclatée avec arrachement partiel d'un premier mode de réalisation de l'invention,
La Figure 2 représente une vue schématique en perspective éclatée avec arrachement partiel d'un deuxième mode de réalisation de l'invention.

En référence à la Figure 1, un dispositif selon l'invention comporte une têtière filante 1 apte à être fixée, au moyen de vis, rivets ou analogues coopérant avec des trous de fixation 2, sur le chant intérieur 3 d'un profilé, (par exemple un profilé en aluminium utilisé pour la fabrication d'une fenêtre, porte ou porte-fenêtre coulissante).

Le chant 3 du profilé est découpé ou fraisé de manière à pou'voir encastrer à l'intérieur du profilé un coffre 4.

Le coffre 4 logé et fixé à l'intérieur du profilé contient un mécanisme qui comporte par exemple un organe 5 en forme de crochet apte à basculer dans le sens de la flèche adjacente pour condamner la porte coulissante.

Le mécanisme comprend des moyens d'actionnement intérieurs au profilé.

Ces moyens d'actionnement se prolongent par ou sont solidaires de lames d'actionnement de deux ergots 6 présentant une tête en forme de champignon : dans ce cas, la têtière filante 1 présente de préférence une forme de U, dont les branches en appui sur la paroi 3 de chant du profilé encadrent les lames d'actionnement des ergots 6 dans le sens des flèches T.

Les dimensions des branches de la section en U de la têtière filante 1 sont déterminées pour permettre le coulissement libre des lames d'actionnement des ergots 6.

Le déplacement des lames d'actionnement résulte du déplacement de deux pavés 7 montés à translation à l'intérieur du coffre 4 qui entraînent lesdites lames d'actionnement.

Les pavés 7 constituent les moyens d'actionnement précités intérieurs au profilé ou sont reliés cinématiquement à ceux-ci par exemple par un système du type pignon et crémaillère.

Selon l'invention, le dispositif comporte une serrure 8 extérieure au profilé 1 et fixée sur une paroi 9 du profilé au moyen de vis, rivets ou analogue coopérant avec des trous de fixation 10.

La serrure 8 comporte un barillet 11 traversant ou organe de verrouillage analogue, commandé par une clef susceptible d'être engagée d'un côté ou de l'autre côté de la porte coulissante.

La serrure 8 comporte également des moyens d'actionnement extérieurs au profilé et qui se prolongent à l'intérieur de celui-ci.

Les découpes 12, 13, 14 correspondent au passage du barillet 11 et à l'insertion de la clef ou analogue, et son effectuées aussi bien dans les faces correspondantes du profilé, les faces correspondantes du coffre 4 ou l'épaisseur de deux poignées à aileron 15 et 16 situées commodément de chaque côté de la porte coulissante.

Selon l'invention la serrure 8 comporte deux tiges 17, sabots ou organes de manoeuvre analogues pouvant coulisser en translation selon le sens des flèches F sous la commande extérieure du barillet ou organe de verrouillage 11 analogue.

Les organes de manoeuvre 17 constituent les moyens d'actionnement précités extérieurs au profilé ou leur sont reliés cinématiquement, comme indiqué précédemment.

Dans l'exemple représenté, les organes de manoeuvre 17 passent à travers des lumières 18 ou trous oblongs ménagés dans la poignée à aileron 15 et des lumières correspondantes pratiquées dans la paroi 9 du profilé, de manière à manoeuvrer les pavés 7 montés à translation dans le coffre 4 ainsi que l'organe 5 en forme de crochet également monté dans le coffre 4.

En référence à la Figure 2, où les repères de chiffres identiques concernent des éléments identiques ou similaires à ceux de la Figure 1, un barillet 11 est également monté de manière à traverser le profilé et la porte-fenêtre.

Dans cet exemple, les ergots 6 présentent une forme de crochet et se déplacent en translation dans le sens des flèches C.

La serrure 8 comporte une tige carrée 18 traversant la paroi 9 du profilé pour manoeuvrer en coopérant avec un trou carré 19 un organe d'actionnement logé dans le coffre 4 et apte à déplacer les ergots 6 dans le sens des flèches C.

Le mouvement de la tige carrée 18 est commandé, condamné ou autorisé, par le barillet 11.

Avantageugement, on prévoit au moins une commande manuelle 20 et 21 situé de part et d'autre de la porte-fenêtre et verrouillable par le barillet 11.

Ces commandes manuelles 20 et 21 sont munis de formes carrées en creux ou en relief correspondants et aptes à coulisser dans ou autour de la tige carrée 18 ou du trou carré 19.

L'invention décrite en référence à deux modes de réalisation particuliers n'y est nullement limitée, mais englobe au contraire toute modification de forme et toute variante d'exécution dans le cadre de l'invention, telle que revendiquée.

Par exemple, l'organe de verrouillage et les moyens d'actionnement extérieurs au profilé peuvent être quelconques, dès l'instant où toute la serrure 8 est extérieure au profilé et commandable depuis le côté opposé à la paroi 9 du profilé sur laquelle la serrure 8 est fixée.

Les moyens d'actionnement intérieurs en liaison cinématique avec les moyens d'actionnement extérieurs peuvent également être quelconques à condition qu'ils puissent être fixés par insertion contre une paroi au moyen d'une têtière comportant au moins un passage pour un moyen de condamnation.

## Revendications

1. Dispositif de verrouillage à au moins un point de condamnation, pour fenêtres, portes, portes-fenêtres coulissantes ou analogues comportant au moins un profilé, comprenant :
- d'une part une serrure (8) munie d'un organe de verrouillage (11) et d'un premier moyen (17, 18) d'actionnement commandé par l'organe de verrouillage (11) ; ladite serrure (8) et ledit profilé étant traversés par ledit organe de verrouillage, tel qu'un barillet (11) commandé par une clef susceptible d'être engagée d'un côté ou de l'autre côté de la fenêtre ou porte ou porte-fenêtre coulissante ;
- d'autre part au moins un organe de condamnation (5, 6) ;
caractérisé en ce que la serrure (8) est destinée à être montée à l'extérieur du profilé (1) et à être fixée sur une première paroi (9) du profilé ; en ce que le dispositif comprend un coffre (4) destiné à être monté à l'intérieur du profilé et contenant un deuxième moyen d'actionnement (7, 19) ; en ce que le premier moyen d'actionnement (17, 18) est destiné à être supporté par la serrure (8) à l'extérieur du profilé (1) et à traverser ladite première paroi (9) du profilé pour coopérer avec une forme correspondante d'undit deuxième moyen d'actionnement (7 ou 19) ; en ce que cedit deuxième moyen d'actionnement (7 ou 19) est relié cinématiquement à l'organe de condamnation (5, 6) à travers une deuxième paroi (3) du profilé pour produire un mouvement en translation (T, C) ou en rotation du ou des organes de condamnation (5 ou 6), et en ce que la liaison cinématique entre undit deuxième moyen d'actionnement (7 ou 19) intérieur au profilé et undit organe de condamnation (5, 6) est établie au moyen de lames d'actionnement aptes à coulisser sur la paroi (3) de chant du profilé.

2. Dispositif selon la revendication 1, caractérisé en ce que l'organe de verrouillage (11) condamne ou autorise le mouvement d'une commande manuelle (20, 21) du premier moyen d'actionnement (18).

3. Dispositif selon l'une des revendications 1 ou 2, caractérisé en ce qu'il présente une têtière (1) avec une forme en U encadrant la lame d'actionnement d'un organe de condamnation (6), de manière à ce que ladite lame d'actionnement coulisse à l'intérieur de ladite forme en U.

4. Dispositif selon l'une des revendications 1 ou 2, caractérisé en ce que la têtière filante (1) présente une conformation déterminée pour permettre le coulissement libre des lames d'actionnement entre le chant du profilé et la têtière.

## Patentansprüche

1. Verriegelungsvorrichtung mit mindestens einem Riegel, für Fenster, Türen, Schiebetüren o. dgl. aus mindestens einem Profil, die
- einerseits ein Schloß (8), ausgestattet mit einem Verrriegelungsorgan (11) und einem ersten, von dem Verriegelungsorgang (11) gesteuerten Betätigungselement (17, 18), wobei das Schloß (8) und das Profil von dem Verriegelungsorgan so durchsetzt sind, daß ein Zylinder (11) über einen Schlüssel betätigbar ist, der von der einen oder der anderen Seite des Fensters, der Tür oder der Schiebetür einsetzbar ist,
- und andererseits ein Verriegelungselement (5, 6) aufweist, **dadurch gekennzeichnet,** daß das Schloß (8) außen an das Profil (1) ansetzbar und an einer ersten Wandung (9) des Profils fixierbar ist, daß die Vorrichtung ein zur Anordnung im Inneren des Profiles bestimmtes Gehäuse (4) und ein zweites Betätigungselement (7, 19) aufweist, daß das erste Betätigungselement (17, 18) außerhalb des Profiles (1) an dem Schloß (8) angeordnet ist und zum Zusammenwirken mit einer entsprechenden Gestaltung des zweiten Betätigungsorgans (7 oder 19) die erste Wandung (9) des Profiles durchsetzt, daß das zweite Betätigungsorgans (7 oder 19) kinematisch mit dem Verriegelungselement (5, 6) durch eine zweite Wandung (3) des Profils hindurch verbunden ist, um eine translatorische (T, C) oder rotatorische Bewegung des oder der Verriegelungselemente (5, 6) zu erzeugen, und daß die kinematische Verbindung zwischen einem zweiten Betätigungsorgan (7 oder 19) im Innern des Profils und einem Verriegelungselement (5, 6) von einer Betätigungsklinge gebildet ist, die an der Wandung (3) an der Schmalseite des Profils gleitet.

2. Verriegelungsvorrichtung nach Anspruch 1, **dadurch gekennzeichnet**, daß das Verriegelungsorgan (11) die Bewegung eines manuell betätigbaren Steuerteils (20, 21) des ersten Betätigungselementes (18) blockiert oder freigibt.

3. Verriegelungsvorrichtung nach einem der Ansprüche 1 oder 2, **dadurch gekennzeichnet,** daß sie eine Schloßkastenleiste (1) mit U-förmigem Querschnitt aufweist, die die Betätigungsklinge des Verriegelungselementes (6) aufnimmt, sodaß die Betätigungsklinge im Innern des U-förmigen Querschnitts gleitend gelagert ist.

4. Verriegelungsvorrichtung nach einem der Ansprüche 1 oder 2, **dadurch gekennzeichnet,** daß die Schloßkastenleiste (1) eine das freie Gleiten der Betätigungsklinge zwischen der Schmalseite des Profils und der Schloßkastenleiste gestattende Gestalt aufweist.

## Claims

1. A locking apparatus with at least one blocking point, for windows, doors, sliding patio doors or the like, comprising at least one profiled part, with:
- firstly, a lock (8) fitted with a locking element (11) and a first actuating means (17, 18) controlled by the locking element (11); the said lock (8) and the said profiled part being traversed by the said locking element, such as a cylinder (11) controlled by a key which may be inserted from one or other side of the window, door or sliding patio door;
- secondly, at least one blocking element (5, 6);
characterized in that the lock (8) is designed to be fitted on the outside of the profiled part (1) and to be attached to a first wall (9) of the profiled part; in that the apparatus includes a casing (4) designed to be fitted on the inside of the profiled part and containing a second actuating means (7, 19); in that the first actuating means (17, 18) is designed to be supported by the lock (8) on the outside of the profiled part (1) and to traverse the said first wall (9) of the profiled part to cooperate with a corresponding shape of a said second actuating means (7 or 19) ; in that this said second actuating means (7 or 19) is kinematically linked to the blocking element (5, 6) through a second wall (3) of the profiled part to produce a translatory movement (T, C) or a rotative movement of the blocking element or elements (5 or 6), and in that the kinematic link between a said second actuating means (7 or 19) on the inside of the profiled part and a said blocking element (5, 6) is achieved by means of actuating plates which can slide over the side wall (3) of the profiled part.

2. An apparatus as claimed in claim 1, characterized in that the locking element (11) blocks or allows movement of a manual control (20, 21) for the first actuating means (18).

3. An apparatus as claimed in either of claims 1 or 2, characterized in that it presents an edge plate (1) with a U-shaped form surrounding the actuating plate of a blocking element (6), such that the said actuating plate slides inside the said U-shaped form.

4. An apparatus as claimed in either of claims 1 or 2, characterized in that the coasting edge plate (1) presents a set shape in order to enable the actuating plates to slide freely between the side wall of the profiled part and the edge plate.
